# EUROPÄISCHE PATENTSCHRIFT

(11) **EP 1 063 024 B1**
(45) Veröffentlichungstag und Bekanntmachung des Hinweises auf die Patenterteilung: **10.09.2003**
(21) Anmeldenummer: 00112631.7
(22) Anmeldetag: 15.06.2000
(51) Int. Cl.: B21B 31/18, B21B 31/02

(54) **Vorrichtung zur verändernden Einstellung der Gerüstmitte an Walzgerüsten**
Device for the variable adjustment of the stand centre on rolling stands
Dispositif pour l'ajustement variable le centre d'une cage dans des laminoirs

(30) Priorität: 25.06.1999 DE 19929035
(43) Veröffentlichungstag der Anmeldung: 27.12.2000
(73) Patentinhaber: SMS Demag AG, 40237 Düsseldorf (DE)
(72) Erfinder: Minnerop, Michael, 40885 Ratingen (DE); Reismann, Hans-Jürgen, 40489 Düsseldorf (DE)
(74) Vertreter: Valentin, Ekkehard, Dipl.-Ing.

(56) Entgegenhaltungen:
- EP-A- 0 786 291
- DE-A- 3 048 280
- DE-A- 3 406 659
- DE-C- 677 324
- DE-C- 19 816 319
- GB-A- 191 114 346
- US-A- 1 865 286
- US-A- 4 706 484
- PATENT ABSTRACTS OF JAPAN vol. 018, no. 023 (M-1541), 14. Januar 1994 (1994-01-14) -& JP 05 261406 A (KAWASAKI STEEL CORP), 12. Oktober 1993 (1993-10-12)

## Beschreibung

Die Erfindung betrifft eine Vorrichtung zur veränderbaren Einstellung der Gerüstmitte an Walzgerüsten. Vorrichtungen dieser Art sind in zahlreichen Ausbildungsformen bekannt geworden. Diese Vorschläge gehen durchweg dahin, entweder die Höhe der Auflageebene der Zufuhr- und Abführeinrichtungen für das Walzgut oder das Walzgerüst selbst anzuheben bzw. anzusenken, d. h. in dem einen Fall die Mitte des herangeführten Walzgutes auf die Position der Walzspaltmitte des Walzenpaares im Walzgerüst oder in dem anderen Fall die Mitte des Walzspaltes des Walzgerüstes auf die Mitte des einlaufenden Walzgutes auszurichten. Verwendet werden dabei vertikal schwenkbare Rollgangsabschnitte vor und hinter dem Walzgerust oder Hubeinrichtungen für die Walzgerüste selbst bzw für im Gerüst höhenverschiebbar angeordnete Tragrahmen der Walzensätze. Als Hubeinrichtungen werden, wegen der großen Gewichte meist Schiebekeilanordnungen unterschiedlichster Ausbildung verwendet.

Eine besondere Problematik ergibt sich für Vorrichtungen dieser Art, wenn diese bei Universalwalzgerüsten angewendet werden sollen, da solche Gerüste beidseitig, der, die Horizontalwalzen aufnehmenden Vertikalständer, an diesen angeordnete, nach außen kragende Führungen zur Aufnahme der Lagereinbaustücke der, die Vertikalwalzen aufnehmende Seitenteile aufweisen, und es beim Walzen von Trägern in diesen Universalwalzgerüsten in erster Linie notwendig ist, ggfs. auch ohne Anpassung der Höhe der Auflageebene der Zuführ- und Abführeinrichtung des Trägers die horizontale Mittenebene des Vertikalwalzen-Paares auf die Position der horizontalen Mittenebene des Walzspaltes des Horizontalwalzen-Paares auszurichten. Diese Ausrichtung ist erforderlich, weil die Mittenebene des Vertikalwalzen-Paares, bezogen auf die Position der Auflageebene der Zuführeinrichtung so positioniert werden muß, daß der waagerecht aufliegende Träger von den Vertikalwalzen möglichst stegmittig walzbeaufschlagt werden kann.

Eine Lösung dieses Problems (EP 786291 A1) geht dahin, eine Mehrzahl von, gegeneinander austauschbaren Lagereinbaustücken mit unterschiedlichen ggfs. asymmetrischen Querschnitten und entsprechend unterschiedlicher Position der Längsmittenebene der Vertikalwalzen zu verwenden und damit den Träger stegmittig zu beaufschlagen. Diese Lösung ist wegen der Notwendigkeit, eine größere Zahl von Lagereinbaustücken und Vertikalwalzen-Paaren bereit zu halten und darüber hinaus technische Hilfseinrichtungen für das Auswechseln der Lagereinbaustüpke vorzusehen material- und bedienungsaufwendig und erlaubt darüber hinaus auch keine stufenlose Positionierung des Vertikalwalzen-Paares.

Der Erfindung liegt die Aufgabe zugrunde, diese Nachteile zu vermeiden und die Möglichkeit einer stufenlosen Anpassung der Position der Vertikalwalzen an die Höhe der Lage der Stege der zu walzenden Träger zu schaffen.

Ausgehend von einer bekannten Universalwalzgerüstausbildung (DE 197 01 235 A1), bei der die Vertikalständer des Gerüstes durch, hydraulisch beaufschlagte, horizontale Zuganker lösbar miteinander verspannbar sind, wird diese Aufgabe dadurch gelöst, daß die Seitenteile des Universalgerüstes als selbständige Gerüstteile ausgebildet, mit den Vertikalständern vertikal verschiebbar verbunden und mittels, sie unterfassender Hubeinrichtungen höhenverstell- und festlegbar sind.

Mit dieser Anordnung wird erreicht, daß die, in den Seitenteilen angeordneten und geführten Vertikalwalzen unabhängig von der jeweiligen Position der, den horizontalen Walzspalt bildenden Horizontalwalzen vertikal auf- und abbeweg- und einstellbar sind; sie können deshalb stufenlos auf die Stegmittenebene des jeweils gewalzten Trägers eingestellt werden.

Wie die Erfindung weiter vorsieht, können die Seitenteile, mit Gleitflächen an Gegengleitflächen der Vertikalständer anliegend, oberhalb und unterhalb der Führungen für die Lagereinbaustücke Ansätze mit vertikal verlaufenden Längsausnehmungen zur Aufnahme von, beidseitig aus dem Vertikalständer nach außen auskragenden Enden der horizontalen Zuganker aufweisen. Die Zuganker können dabei an ihrem einen Ende eine Hydraulikmutter und an ihrem anderen Ende einen Sperrkeil aufweisen.

Die Erfindung wird anhand des, in der Zeichnung dargestellten Ausführungsbeispieles näher erläutert. In der Zeichnung zeigen:
- Figur 1: das Universalwalzengerüst, in Walzrichtung gesehen, teilweise geschnitten in schematischer und
- Figur 2: das Universalwalzengerüst nach Fig. 1 in einer anderen Stellposition.

Wie aus Fig. 1 zu ersehen, sind beiderseits der Vertikalständer VS Seitenteile ST vorgesehen, die mit, nicht näher dargestellten Gleitflächen auf entsprechenden Gleitflächen an den Vertikalständern VS gleitend, in Richtung des Doppelpfeils PS auf und ab bewegbar sind. Angetrieben und positioniert werden sie dabei durch die Stößel der, sie untergreifenden Hubeinrichtungen HE. In beiden Seitenteilen ST sind, auf ebenfalls nicht dargestellte Weise die Vertikalwalzen VW geführt und in den Vertikalständern VS, auch auf nicht dargestellte Weise die Horizontalwalzen HW gelagert. Oberhalb und unterhalb der Führungen der Vertikalwalzen VW in den beiden Seitenteilen ST sind durch die beiden Vertikalständer VS horizontale Zuganker ZA geführt, deren beide Enden ZA1 und ZA2 seitlich aus den Vertikalständern VS herauskragend durch Längsausnehmungen LS geführt, die in Ansätzen STa der Seitenteile ST vorgesehen sind. Auf das eine Ende STa des Zugankers ist, ist hier einer Hydraulikmutter HM aufgesetzt und auf das andere Ende ZA2 ein Sperrkeil SK.

In der, in dieser Darstellung wiedergegebenen Stellposition befinden sich die beiden Seitenteile ST in ihrer, durch die beiden Längsausnehmungen LS begrenzten tiefsten Stellung und in der in Fig. 2 wiedergegebenen Position in der entsprechend höchsten Stellung. Zwischen diesen beiden Stellpositionen läßt sich die gemeinsame horizontale Mittenebene ME des Vertikalwalzen-Paares VW stufenlos auf die von den beiden Horizontalwalzen HW bestimmte Lage der Stegmitte des zu walzenden Trägers ausrichten.

Für die Stellbewegungen der beiden Seitenteile ST wird der auf die Zuganker ZA durch die Hydraulikmuttern HM aufgeübte Spannzug gelockert und nach dem die Vertikalwalzen-Paare VW, wie dargestellt positioniert worden sind wieder aufgebracht.

## Patentansprüche

1. Vorrichtung zur veränderbaren Einstellung der Gerüstmitte an Universalwalzgerüsten mit, beidseitig der, die Horizontalwalzen (HW) aufnehmenden Vertikalständer (VS), an diesen angeordneten, nach außen kragenden, Führungen zur Aufnahme der Lagereinbaustücke der Vertikalwalze (VW) aufnehmenden Seitenteilen (ST) und hydraulisch beaufschlagten, die Vertikalständer (VS) lösbar miteinander verspannenden horizontalen Zugankern (ZA)
**dadurch gekennzeichnet,**
**daß** die Seitenteile (ST) als selbständige Gerüstteile ausgebildet, mit den Vertikalständern (VS) relativ vertikal verschiebbar zu diesen verbunden, mittels, sie unterfassender Hubeinrichtungen (HE) höhenverstell- und festlegbar sind.

2. Vorrichtung nach Anspruch 1,
**dadurch gekennzeichnet,**
**daß** die Seitenteile (ST), mit Gleitflächen an Gegengleitflächen der Vertikalständer (VS) anliegend, oberhalb und unterhalb der Führungen für die Lagereinbaustücke Ansätze (STa) mit vertikal verlaufenden Längsausnehmungen (LS) zur Aufnahme von, beidseitig aus dem Vertikalständer (VS) nach Außen kragenden Enden (ZA1; ZA2) der horizontalen Zuganker (ZA) aufweisen.

3. Vorrichtung nach den Ansprüchen 1 und 2,
**dadurch gekennzeichnet,**
**daß** in an sich bekannter Weise an dem einen Ende (ZA1) des Zugankers (ZA) eine Hydraulikmutter (HM) und an dem anderen Ende (ZA2) ein Sperrkeil (SK) angeordnet sind.

## Claims

1. A device for variably adjusting the stand center on universal roll stands, with outwardly projecting guides to both sides of the vertical columns (VS) that accommodate the horizontal rollers (HW), wherein said guides are arranged on the vertical columns and serve for accommodating the side parts (ST) that accommodate the chocks of the vertical roller (VW), and with horizontal tension rods (ZA) that are acted upon hydraulically and separably connect the vertical columns (VS) to one another,
**characterized in that**
the side parts (ST) are realized in the form of independent stand parts and connected to the vertical columns (VS) such that they can be vertically displaced relative thereto, wherein the side parts can be vertically adjusted and fixed in position by means of lifting devices (HE) arranged underneath the side parts.

2. The device according to Claim 1,
**characterized in that**
sliding surfaces of the side parts (ST) adjoin counter sliding surfaces of the vertical columns (VS), wherein the side parts contain projections (STa) with vertically extending longitudinal recesses (LS) above and underneath the guides for the chocks, and wherein said projections with their longitudinal recesses serve for accommodating the ends (ZA1; ZA2) of the horizontal tension rods (ZA) which protrude out of the vertical columns (VS) on both sides.

3. The device according to Claims 1 and 2,
**characterized in that**
a hydraulic nut (HM) is conventionally arranged on one end (ZA1) of the tension rod (ZA), wherein a locking key (SK) is arranged on the other end (ZA2).

## Revendications

1. Dispositif de réglage modifiable du centre de cage sur les cages de laminoirs universelles comportant des guides disposés des deux côtés des montants verticaux (VS) recevant les cylindres horizontaux (HW), disposés sur ceux-ci et saillant vers l'extérieur destinés à recevoir les pièces latérales (ST) recevant les pièces intégrées de paliers du cylindre vertical (VW), et des tirants horizontaux (ZA) sollicités hydrauliquement assemblant les uns aux autres de manière amovible les montants verticaux (VS),
**caractérisé en ce que**
les pièces latérales (ST) conçues comme des pièces de cage autonomes, reliées aux montants verticaux (VS) de manière à être déplaçables verticalement par rapport à ceux-ci, peuvent être réglées et bloquées en hauteur au moyen de dispositifs de levage (HE) les saisissant.

2. Dispositif selon la revendication 1,
**caractérisé en ce que**
les pièces latérales (ST) présentent, avec des surfaces de glissement en contact avec les contre-surfaces de glissement des montants verticaux (VS), au dessus et en dessous des guides pour les pièces intégrées de paliers, des bases (STa) à évidements longitudinaux (LS) s'étendant verticalement destinées à recevoir des extrémités (ZA1 ; ZA2) proéminentes bilatéralement vers l'extérieur hors du montant vertical (VS) des tirants horizontaux (ZA).

3. Dispositif selon les revendications 1 et 2,
**caractérisé en ce que**
de manière connue en soi, un écrou hydraulique (HM) est disposé à l'une des extrémités (ZA1) du tirant (ZA) et qu'à l'autre extrémité (ZA2) est disposée une cale de barrage (SK).
